# EUROPÄISCHE PATENTSCHRIFT

(11) **EP 0 481 323 B1**
(45) Veröffentlichungstag und Bekanntmachung des Hinweises auf die Patenterteilung: **23.08.1995**
(21) Anmeldenummer: 91117076.9
(22) Anmeldetag: 08.10.1991
(51) Int. Cl.: B21D 43/02, B21D 43/20, B21C 47/34

(54) **Verfahren zum Beschicken einer Bearbeitungsmaschine mit einem Feinzentrierschritt und Vorrichtung hierfür**
Method for feeding a production machine with a precision centering and apparatus therefor
Procédé pour alimenter une machine de production avec un centrage de précision et dispositif à cet effet

(30) Priorität: 12.10.1990 CH 3286/90
(43) Veröffentlichungstag der Anmeldung: 22.04.1992
(73) Patentinhaber: BRUDERER AG, CH-9320 Frasnacht-Arbon (CH)
(72) Erfinder: Summerauer, Ingomar J. K., CH-9320 Arbon (CH); Hartwig, Thomas, CH-9320 Frasnacht (CH); Laager, Georg, CH-8488 Turbenthal (CH)
(74) Vertreter: Büchel, Kurt F., Dr.

(56) Entgegenhaltungen:
- EP-A- 0 132 819
- EP-A- 0 267 357
- WO-A-87/03517
- WO-A-90/09945
- DE-B- 1 208 145
- DE-B- 1 209 842
- DE-B- 1 296 475
- FR-A- 2 340 149
- LU-A- 43 689
- US-A- 3 583 310
- US-A- 3 810 591
- US-A- 4 304 370

## Beschreibung

Die Erfindung bezieht sich auf ein verfahren nach dem Oberbegriff des Anspruches 1, sowie auf eine Vorrichtung nach dem Oberbegriff des Anspruches 4.

Ein derartiges Verfahren und eine derartige Vorrichtung ist aus der EP-A-0 267 357 bekannt geworden. Dabei wird der Coil mit senkrechter Achse auf eine drehbare Unterlage bzw. einen Drehteller gelegt, hierauf der Bandanfang abgezogen, dann das Band um 90° verdreht, damit es in eine etwa horizontale Ebene zu liegen kommt, und schliesslich auf eine durch die Bearbeitungsmaschine vorbestimmte Achse zentriert.

Ähnlich, jedoch von Hand aus, liefen die Vorgänge gemäss der FR-A-2 340 149 ab, in der eine handbetätigte Verdreheinrichtung mit einem nachfolgenden, angetriebenen Rollenpaar die Abzieh- und Verdreheinrichtung bildeten, wobei aber aus Gründen der gewählten Anordnung bewusst von einer unzentrierten Lage des Coils ausgegangen wurde, da man einen gewissen Winkel zur Ebene des Coils als zweckmässig erachtete.

Wenn sich dieses Verfahren und seine zugehörige Vorrichtung im allgemeinen in der Praxis auch gut bewährt haben, so traten doch in den in der Bearbeitungsmaschine hergestellten Werkstücken zuweilen innere Spannungen auf, die sich bei heiklen Produkten unangenehm auswirken können. Naturgemäss ist der Ursprung solch innerer Spannungen schwer feststellbar, da sie schon bei der Herstellung des bandförmigen Materiales, im allgemeinen Blechstreifen, eingebracht sein können oder auch beim Wickeln des Coils etc. Daher wird der Bearbeitungsmaschine im allgemeinen eine sog. Richtmaschine vorgeschaltet, die durch Verformung des Bandes zwischen ineinandergreifenden Rollen solche Spannungen ausgleicht. Eine andere, zuweilen auftretende Erscheinung bestand in einer einseitigen Abnützung von nach der Zentrierstrecke angeordneten Bandführungen.

Zwar waren diese Mängel auch in der Vergangenheit der Fachwelt nicht verborgen geblieben, wie insbesondere die Beschreibungseinleitung zur DE-B-1 296 475 zeigt. Die Lösung nach dieser Schrift lief aber ebenfalls nur auf eine Grobzentrierung hinaus, denn es wurde nur die Lage einer einzigen Kante des Bandes berücksichtigt. Im allgemeinen werden aber Coils mit unterschiedlichen Bandbreiten verarbeitet, so dass die Mittelachse des Bandes - bei Festlegung der Lage nur einer Kante desselben - je nach Bandbreite von einer gewünschten und der Maschinenachse entsprechenden Lage abweichen wird. Aus diesem Grunde konnten die lange bekannten Nachteile auch durch diese Konstruktion nicht beseitigt werden.

Die Erfindung geht in einem ersten Schritt von der Erkenntnis aus, dass wenigstens ein Teil der oben beschriebenen Erscheinungen auf die Zentrierung zurückzuführen sein mag, und daraus resultiert die Aufgabe, ein verbessertes Zentrierverfahren zu schaffen, die Anlage zu verbilligen und eine kürzere Baulänge zu ermöglichen. Dies gelingt in überraschend einfacher Weise durch die Verfahrensmerkmale des unabhängigen Anspruches 1 und die Vorrichtungsmerkmale des unabhängigen Anspruches 4.

Während nämlich das coilseitige Ende des bandförmigen Materials beim bekannten Verfahren durch die Lage des Coils und allenfalls durch am Band angreifende, klemmende Flächen festgelegt ist und daher eine gute Zentrierung behindert, wird dieser Effekt durch die erfindungsgemässe Massnahme verhindert. Vorteilhafte Ausfuhrungsarten der Erfindung sind in den abhängigen Ansprüchen 2, 3, und 5 - 18 beschrieben.
Eine sichere Betätigung einer Bandklemmeinrichtung an einem Coil in einer Abwickelstation kann durch eine Vorrichtung gemäss den abhängigen Ansprüchen 14 bzw. 16 erreicht werden.

Weitere Einzelheiten der Erfindung ergeben sich aus der nachfolgenden Beschreibung von an Hand der Zeichnung beschriebenen Ausführungsbeispielen. Es zeigen:
- Fig.1: Eine erfindungsgemässe Anlage für das Beschicken mit einer Richtmaschine;
- Fig.2: eine Stanzmaschine mit erfindungsgemässer Beschickungsvorrichtung ohne Richtmaschine;
- Fig.3: eine vergrösserte Ansicht eines Details aus Fig.1 zur Veranschaulichung einer Hebe-Plattform, die in
- Fig.4: in Draufsicht in zwei verschiedenen Ebenen entlang der Linie IV-IV der Fig.3 gezeigt ist;
- Fig.5: eine erfindungsgemässe Zentriereinrichtung; und
- Fig.6: einen Geräteträger für die Aufnahme der erfindungsgemässen Bandzentriereinheit, sowie gegebenenfalls Abzugswalzen und eventuell auch einer Schere, alles in Modulbauweise, im Horizontalschnitt, wozu die Fig.6A,6B eine vergrösserte Aussicht einer Betätigungseinrichtung für eine Bandklemme in zwei Stellungen entsprechend der Linie A,B - A,B veranschaulicht;
- Fig.7 und 8: je eine Variante der Hebeeinrichtung für die Coils, in Schrägsicht; und
- Fig.9: eine bevorzugte Ausführung der Abwickelstation in axonometrischer Darstellung.

Gemäss Fig.1 wird einer Richtmaschine 22 bandförmiges Material 4 zugeführt. Dieses bandförmige Material 4 wird am rechten Ende der Fig.1 von einem Coil 2 an einer Abrollstation 1 abgewickelt. Dabei durchläuft das bandförmige Material 4, das ab dem Coil 2, wie ersichtlich, in einer vertikalen Ebene liegt, da der Coil mit senkrechter Drehachse 5 abgewickelt wird, eine Bandtransport- und -verdreheinrichtung 20, die an sich ähnlich derjenigen der Fig. 9 der EP-A-0 267 357 ausgebildet sein könnte. Vorher wird das bandförmige Material 4 an Zentrierrollen 6, auf die Mitte von Einzugwalzen 21 ausgerichtet, die - in Bewegungsrichtung des Bandes 4 - einem gegebenenfalls unmittelbar vom Coil 2 abziehenden Abzugswalzenpaar 9 nachgeschaltet sind. Dabei besitzen die Abzugswalzen 9 (auf Grund der vertikalen Bandebene an dieser Stelle) vertikal gerichtete Achsen, wogegen die Achsen der Einzugwalzen 21, nach der Verdrehung durch die mit dem Abzugsmechanismus verbundene Bandtransport- und -verdreheinrichtung 20 um 90°, horizontal liegen.

Zweckmässig sind die Einzugswalzen 21 und gegebenenfalls ein vertikales (nicht dargestelltes) Zentrierrollenpaar - hier zur Zentrierung des Bandes 4 in der Horizontalebene - in einem in modularer Bauweise ausgebildeten Seitenständer 54 untergebracht. Diese Zentrierrollen sind analog wie diejenigen gemäss Fig.5 ausgebildet, jedoch natürlich um 90° verdreht angeordnet.

Anschliessend kann das bandförmige Material 4, falls erforderlich, eine Richtmaschine 22 durchlaufen, die das Band hin- und herrichtende Rollen 50,51 besitzt, sowie eine (nicht dargestellte) Schlaufenstrecke vor dem Eintritt in eine Bearbeitungsmaschine 18, beispielsweise eine Schweissmaschine, hier eine Hochfrequenzstanzpresse (die sich durch die Anordnung von Ausgleichsmassen für die schnelle Stanzbewegung auszeichnet und in einem schalldichten Gehäuse 19 untergebracht ist), welche Schlaufenstrecke bei Fortfall der Richtmaschine 22 durch die kombinierte Schlaufen- und Verdrehstrecke 24 ersetzt werden kann. Jede dieser Schlaufenstrecken ist zweckmässig mit einer Lichtschranke 28 zur Regelung der Schlaufengrösse versehen. Ferner ist jeder Schlaufenstrecke eine entsprechende Schlaufenführung 25 zugeordnet, die im allgemeinen aus einer Reihe von Rollen besteht.

Der Coil 2 ist auf einer Hebebühne mit einer tragenden Plattform 3 angeordnet. Anstelle der Hebebühne 3 kann auch eine andere Form eines vertikal verschiebbaren Schlittens vorgesehen sein. Auf dem auf der Hebebühne 3 angeordneten Drehteller 7 kann sich ein Einzelcoil 2, vorzugsweise in einer an sich bekannten, nicht dargestellten Kassette, z.B. gemäss der hiermit als geoffenbart geltenden WO-A-90/09945 befinden, der einem Coil-Lager entnommen wird; es kann aber auch eine konventionelle Palettenhaspel mit mehreren übereinander angeordneten Coils vorgesehen sein, die beispielsweise zur Durchführung eines einzigen Auftrages gehören und daher nacheinander abgearbeitet werden. Zur richtigen Zentrierung auf die Höhe der Abzugswalzen 9 ist, besonders in diesem Falle, ein Kantenfühler 26, zweckmässig für die Oberkante des Coils 2, vorgesehen. Damit ist natürlich nicht die Breite des bandförmigen Materiales auf dem Coil 2 berücksichtigt, so dass es sich hier praktisch nur um eine Grobzentrierung handelt, wie sie für Palettenhaspeln ausreicht und beispielsweise mit einem lichtelektrischen Wandler in der DE-B-1,296,475 vorgeschlagen worden ist.

Immerhin ermöglicht bereits diese Grobzentrierung, dass man mit einer minimalen Handhabung beim Wechsel von einem Coil zum anderen auskommt, ja, dass dieser Wechsel sogar automatisch vor sich gehen kann. Es ist hierzu lediglich erforderlich, dass die Hebebühne für eine derart grosse Last ausgebildet und ihr Antrieb vom Sensor 26 gesteuert ist. Die Hebebühne 3 trägt einen Drehteller 7, über den der jeweilige Coil 2 in Abwickel-, gegebenenfalls auch in Aufwickelrichtung antreibbar ist. Hebeeinrichtung und Abwickeltrieb bilden dabei eine Abwickelstation 1, die in ihrem oberen Abschnitt als Magazin für weitere Coils 15 ausgebildet sein kann.

Die Abwickelstation weist mindestens zwei, vorzugsweise drei bis vier Ständer 12 auf, die in regelmässigen Abständen Rastlöcher 12a, z.B. in zwei nebeneinander laufenden, senkrechten Reihen besitzen, wie dies im Möbelbau anzutreffen ist. In diese Rastöffnungen lassen sich Halteeinrichtungen 12b einhängen, die die horizontalen Kassetten 87 (Fig.3; siehe auch EP-A-0267357), bzw. Unterlagen 72 (Fig.1,3) der Coils 15 (Fig.1) abstützen. Wie Fig.1 zeigt, hat dies in Anwendung auf die Lagerung von Coils den Vorteil, dass im Falle breiterer Coils, als der Locheinteilung der Löcher 12a entspricht, die Einteilung der Halteelemente 12b nicht verändert zu werden braucht, weil - wie anhand der höheren Coils 15 (mit breiterem Bandmaterial) in Fig. 1 zu sehen ist - der Coil im Durchmesser schmaler als seine Unterlage ist (dies ist bereits in der EP-A-0 267 357 beschrieben) und daher zwischen den Halteelementen 12b hindurchzudringen vermag. In einer etwaigen Magazindatei nimmt dann dieser mittlere Coil 15 eben zwei übereinander gelegene Plätze ein. Diese Anordnung ist natürlich auch unabhängig von der zuvor beschriebenen Zentriereinrichtung von Vorteil.

Die erwähnte Verwendung von Ständern 12 mit einer Einteilung von Rasten 12a (die gegebenenfalls auch anders ausgebildet sein können) mag auch zur Abwandlung und zum Ausbau einer Abwickelstation herangezogen werden. Wenn es nämlich erwünscht ist, eine herkömmliche Abwickelstation, wie sie die erwähnte EP-A-0 267 357 zeigt, durch eine solche mit Hebeeinrichtung zu ersetzen, so könnte diese auch, ohne ein eigenes Gestell zu benötigen, unmittelbar in die Ständer 12 eingehängt werden.

Es versteht sich, dass die Hebeeinrichtung verschieden ausgebildet sein kann, beispielsweise auch Fluidzylinderaggregate aufweisen mag. Wesentlich aber ist, dass sie in mehr als bloss zwei Stellungen anhebbar ist. So wäre es beispielsweise denkbar, am Boden der Abwickelstation 1 drei oder mehr Hydraulik-Zylinder anzubringen, die im Umfangsbereich bzw. in der Gegend des Randes der Plattform 3 angreifen. Dies wiederum hat den Vorteil, dass dadurch einem Verkanten bei der Vertikalbewegung entgegengewirkt und so auch eine einwandfreie, horizontale Lage der Plattform 3 (die auch bloss von einem rostartigen Gerüst gebildet sein kann) beim Abwickeln gesichert wird. Damit wird vermieden, dass die gesuchte, zentrierte Lage durch Verkanten der Plattform gestört wird.

Um aber eine grössere Kompaktheit der Konstruktion und eine leichte Montage an den Lochständern 12 zu ermöglichen, ist es vorteilhaft, wenn die Hebeeinrichtung mit länglichen Zuggliedern, wie Kabeln oder (bevorzugt) Ketten 73 arbeitet und so mit Hilfe eines Verankerungsbalkens 74 an den Löchern 12a, oder gemäss Fig.3 besser an den mit den Ständern 12 bzw. deren (nicht dargestellten) Verbindungswänden fest verbundenen Klötzen 13 befestigt werden kann.

Des weiteren ist es vorteilhaft, wenn an der Plattform 3 selbst zumindest ein Antriebsmotor 8 bzw. 76 angeordnet ist. Davon ist der Motor 8 für den Antrieb des Drehtellers 7 vorgesehen, während durch den Motor 76 über ein Getriebe 77 (Fig.3) eine Antriebswelle der Hebeeinrichtung antreibbar ist, so dass es keiner weiteren Installationen für den Einbau einer solchen Hebeeinrichtung bedarf. Das Getriebe 77 ist zweckmässig selbsthemmend ausgebildet, beispielsweise in Form eines Schneckengetriebes. Mit dem Motor 76 und seiner nicht dargestellten, ähnlich einer Liftsteuerung ausgebildeten Hebesteuerung ist ein Ausgangskabel des Kantenfühlers 26 verbunden, der - wie bei Liftsteuerungen an sich bekannt - als mechanischer Fühler mit einer Rolle am Ende eines Hebels ausgebildet sein kann, um einen Schalter zu betätigen.

Wegen der bereits erwähnten Bedeutung einer verkantungsfreien Ausrichtung ist es auch vorteilhaft, wenn an der Plattform 3 im Peripheriebereich des Drehtellers 7 angreifende Führungsrollen 80 angeordnet sind (in Fig.4 sind nur zwei davon dargestellt). Zum leichteren Auswechseln ist es ferner günstig, wenn Schiebeführungen, hier in Form von Schienen 81, mit der Hebeeinrichtung verbunden sind, da dann die die wesentlichen Elemente tragende Plattform 3 lediglich eingeschoben zu werden braucht.

Hinsichtlich der Schiebeführungen 81 ist es klar, dass diese - schon in Anbetracht des auf ihnen ruhenden, hohen Gewichtes - möglichst reibungsarm ausgebildet sind. Denkbar sind Rollenführungen, wie sie bei Schubladenführungen zur Anwendung gelangen, doch ist es einfacher, und stabiler, wenn sie mit einem Gleitbelag, insbesondere aus Kunststoff, versehen sind.

Was die Ketten 73 anbelangt, so ist es günstig, sie nach Art eines Flaschenzuges anzuordnen, zu welchem Zwecke an einer Antriebswelle 82 zwei Kettenräder 83 befestigt sind (Fig.3,7), die mit Umlenkrädern 84 an einer zur Welle 82 parallelen Achse zusammenarbeiten. Ferner sind gemäss Fig. 3 darüber noch weitere Umlenkräder 85,86 angeordnet.

Um wahlweise anstelle blosser Coils auch solche in Kassetten (eine solche ist in Fig. 3 bei 87 strichpunktiert angedeutet) verarbeiten zu können, welche mit Durchtrittsöffnungen für den Antrieb des Coils versehen sind, ist es vorteilhaft, einen Antriebsadapter zu verwenden, der praktisch lediglich aus einem Träger (72) für die aus den Fig. 3 und 4 ersichtlichen Rollenpakete 88 besteht, von denen in Fig. 3 das rechte im Schnitt, das linke in Seitenansicht gezeigt ist. Dabei passt sich jede dieser Rollen an die jeweilige Drehzahl des Drehtellers 7 an und überträgt sie reibungsfrei auf die darüberliegende Coil-Unterlage (nicht dargestellt) mit dem darauf liegenden Coil 2 bzw. 15, ohne dass es der bei Kegelrädern eine besondere Ausbildung des Drehtellers bedingenden schrägen Konusflächen bedarf.

Auch dem Drehantriebsmotor 8 ist ein Getriebekasten 89 zugeordnet, oberhalb dessen eine Drehplatte 90 mit Mitnehmerstiften 71 für den Drehteller 7 angeordnet ist. Da nun, wie erwähnt, das bandförmige Material 4 an sich mit Hilfe der Abzugswalzen 9 vom Coil abgezogen wird, ist der Drehantrieb 8 für den Coil nicht unbedingt erforderlich; vielmehr kann das Band 4 auch bloss von den Walzen 9, ähnlich dem Capstan-Antrieb eines Tonbandgerätes, abgezogen werden. Bevorzugt wird jedoch so vorgegangen, wie in der gleichzeitig eingereichten Anmeldung EP-A-481324 "Verfahren zum Steuern der Beschickung einer Bearbeitungsmaschine mit bandförmigem Material und Vorrichtung hierfür" desselben Anmelders, die hiermit als geoffenbart gilt, beschrieben ist.

Erfindungsgemäss wird das nun in einer vertikalen Ebene vom Coil 2 abgezogene Band 4 noch vor dem Verdrehen in die Horizontallage entsprechend der Darstellung der Fig. 5 zentriert. Darin ist ein Rahmen 92 vorgesehen, an dem zweckmässig zwei Führungssäulen 93 in vertikaler Lage befestigt sind. Wie noch ersichtlich wird, handelt es sich bei der in Fig. 5 dargestellten Vorrichtung praktisch um eine Messeinrichtung, die die Höhenverstellung der Plattform 3 nachregelt, so dass das bandförmige Material 4 auf eine Mittelebene M und in dieser Lage abgespult wird.

An sich wäre es vorstellbar, in einer senkrecht zur Mittelebene M verlaufenden Reihe eine Anzahl von Sensoren anzubringen, beispielsweise induktive, kapazitive oder - wie bevorzugt - lichtelektrische Wandler. Im erstgenannten Falle würde sich am Ausgange jener Sensoren, in deren Bereich das Band tatsächlich liegt, ein verstärktes, im letzteren Fall ein vermindertes Signal (oder gar keines) ergeben, so dass sich aus der Anzahl der ansprechenden Sensoren die tatsächliche Breite des Bandes 4 errechnen lässt. Der gleiche Effekt könnte mit einem einzigen, senkrecht zur Mittelebene M bewegten Sensor erreicht werden.

Die bevorzugte Ausführung nach Fig. 5 sieht jedoch anders aus. Hier sind einander gegenüberliegende Zentrierflächen, vorzugsweise in Form von Zentrierrollen 6, mit Hilfe des Antriebes 16 aufeinander zu bewegbar, bis sie auf eine Kante des Bandes 4 treffen und ein entsprechendes Signal an den Hebemotor 76 geben, der damit die Plattform 3 in die der zentrierten Lage entsprechende Höhe anhebt, bis auch die andere Zentrierfläche an der gegenüberliegenden Kante des Bandes anliegt.

Der Antrieb für die Zentrierwalzen 6 kann an sich beliebig ausgebildet sein, beispielsweise auch fluidisch. Bevorzugt ist es aber, eine über einen Motor 16 angetriebene Schnecke 97 zu verwenden, die etwa jeweils bis zur Mittelebene M einerseits ein Linksgewinde, andrerseits ein Rechtsgewinde aufweist. Auf diese Art ist ohne komplizierte Synchronisierungseinrichtungen dafür gesorgt, dass sich beide Rollen 6 um das gleiche Mass und mit derselben Geschwindigkeit aufeinander zu bewegen können.

Mit den beiden Gewindeabschnitten der Schnecke 97 arbeiten zwei verfahrbare Träger 98 zusammen, die an ihrem rechten Ende (bezogen auf Fig. 5) ein entsprechendes, in die Schnecke 97 eingreifendes Innengewinde 97' besitzen und in ihrer Bewegung durch die Führungssäulen 93 geführt sind. Jeder dieser Träger 98 trägt eine Achse 95, an der die zentrierrolle 6 drehbar gelagert ist und dadurch eine Längsbewegung des Bandes 4, sobald dieses an der Rolle anliegt, nicht behindert. Die Schnecke 97 spielt dabei die Rolle einer Synchronisiereinrichtung für die Bewegung der beiden Träger 98, und daraus wird verständlich, dass sie durch jede andere Synchronisiereinrichtung ersetzbar ist, etwa wenn jedem Träger 98 ein eigener Zylinderantrieb oder Motor zugeordnet ist.

Mit jeder dieser Zentrierrollen 6 ist ein am Träger 98 mitfahrender Sensor verbunden, der hier - zusammen mit einem Reflektor - als Lichtschranke 28a ausgebildet ist. Wenn daher der jeweilige Träger 98 auf die Kante eines zu zentrierenden Bandes 4 zufährt, so wird in dem Augenblick, in dem die Rolle 6 die zugehörige Bandkante erreicht, die Lichtschranke unterbrochen. Sicher könnte das Erreichen der Bandkante auch dadurch ermittelt werden, dass ein etwaig sich hierauf erhöhender Strom am Motor 16 gemessen wird, doch könnte dies zu unerwünschten Spannungen im Bande 4 führen, weshalb die gezeigte Anordnung vorteilhafter ist.

Auch wenn nur eine der Lichtschranken unterbrochen ist, bewegt sich der Motor 16 sowie die Schnecke 97 weiter. Damit schiebt diejenige Zentrierrolle 6, die zuerst an einer Bandkante angekommen ist, das Band gegen die Mittelebene M vor sich her. Diese Ausgänge sind jedoch mit einem EXKLUSIV-ODER-Gatter 99 verbunden, das nur dann ein Signal abgibt, wenn nur mehr einer der Sensoren ein Signal liefert, d.h. derjenige, der seine zugehörige Bandkante noch nicht erreicht hat. Das Ausgangssignal des EXKLUSIV-ODER-Gatters triggert eine Steuerstufe 91 für den Motor 76 der Hebeeinrichtung, so dass sich der Motor 76 mit dem Erreichen der Kante durch eine der Zentrierrollen 6 zu drehen beginnt. Dabei ist seine Drehgeschwindigkeit bzw. die des nachgeschalteten Getriebes so eingestellt, dass sich die Hebeeinrichtung zweckmässig im Gleichtakt mit der Verschiebung des Bandes 4 gegen die Mittelebene M hin ebenfalls verschiebt.

Es versteht sich, dass das Erreichen einer Kante durch eine Zentrierrolle 6 bedeutet, dass der zugehörige Coil 2 in einer entsprechenden Ebene liegt und daher durch Betätigen der Hebeeinrichtung entsprechend verschoben werden muss. Erst wenn auch die zweite Zentrierrolle 6 ihre zugehörige Kante erreicht hat, bleibt auch ihr Lichtschrankensignal aus. Dementsprechend meldet ein logisches Glied 94 mit UND-Funktion (im Falle eines induktiven oder kapazitiven Sensors ein UND-Gatter, im Falle eines lichtelektrischen oder pneumatischen Sensors, wie hier, ein NAND-Gatter) an die Steuerschaltung 91 des Motors 76 sowie an eine Steuerschaltung 96 für den Motor 16, dass der Zentriervorgang beendet ist, und bewirkt ein Abschalten beider Motoren. Damit ist auch eine Feinzentrierung erzielt, die theoretisch auch ohne die Grobzentrierung mittels des mechanischen Sensors 26 verwirklicht werden kann, insbesondere falls die Hebeeinrichtung nicht über mehrere Coilbreiten verschiebbar, d.h. nur zur Aufnahme eines einzigen Coils geeignet sein soll. Umgekehrt mag in manchen Fällen die anhand des Sensors 26 geschilderte Grobzentrierung ausreichend sein. Wichtig ist jedenfalls, dass das Band 4 im Bereiche der Zentrierrollen 6 frei beweglich ist, weil es andernfalls nur vorübergehend in die Mittellage gebracht werden könnte.

Vor dem Eintritt in die Bearbeitungsmaschine 18 ist, wie erwähnt, jedenfalls eine Schlaufenstrecke vorzusehen, die vorzugsweise als kombinierte Schlaufen- und Verdrehstrecke 24 - wie in Fig.2 dargestellt - mit den Schlaufenführungen 25 ausgebildet ist. Diese besitzen einen Einlauf-Rollenkorb 48 sowie einen Auslauf-Rollenkorb 48'. Die Schlaufenstrecke weist auch den bereits anhand der Fig.2 beschriebenen Schlaufenfühler 28 für die Grösse der Schlaufe auf. Dadurch, dass die Schlaufenstrecke 24, in der das Band 4 lose aufliegt, der Zentriereinrichtung nachgeschaltet ist, ist ohne Platzverlust oder besondere Vorkehrungen die freie Höhenbeweglichkeit dieses Bandabschnittes für die Zentrierung gesichert.

Abweichend vom Herkömmlichen sind aber noch für wenigstens eine der Schlaufenführungen 25 bzw. wenigstens einen der Rollenkörbe 48,48' Hubantriebe, hier zweckmässig in Form fluidischer Zylinderaggregate, wie Pneumatikzylinder 35 vorgesehen, um wenigstens einen der Rollenkörbe 48,48', insbesondere beide, in die auf die Mittelebene M auszurichtende Zentrierlage zu bringen, die durch die Dimensionen der Bearbeitungsmaschine 18 gegeben ist.

Aus dem Gesagten wird klar, dass es vorteilhaft ist, die beiden Zylinder 35 gemeinsam mit den übrigen Teilen der Zentriereinrichtung zu steuern. Zu diesem Zwecke weist die Schaltung nach Fig.5 ein mit seinen Eingängen an den Ausgängen der beiden logischen Glieder 99,94 liegendes Flip-Flop 100 oder eine analoge Kippstufe auf, dessen oder deren Ausgang Q mit einer Steuerstufe 38 für die beiden Zylinder 35 verbunden ist.

Gibt das EXKLUSIV-ODER-Gatter 99 das Einschaltsignal, so wird auf den Ausgang Q geschaltet, d.h. die ein Schaltventil aufweisende Steuerstufe 38 erhält ein Signal, das das Öffnen dieses Schaltventiles bewirkt, worauf die Unterseite der Zylinder 35 Luft zugeführt erhält. Diese Funktion setzt voraus, dass der Sensor 26 derart eingestellt ist, dass die Plattform 3 normalerweise etwas unter ihrer Sollage entsprechend der Mittelebene M bleibt. Andernfalls muss praktisch die gezeigte Schaltung in dem Sinne verdoppelt werden, dass entsprechende Steuerglieder auch für ein Absenken der Hebeeinrichtung bzw. der Rollenkörbe vorhanden sind. Dass der Motor 76 umkehrbare Dreheinrichtungen besitzen muss, versteht sich von selbst.

Sobald nun aber das NAND-Gatter 94 das "Ende"-Signal gibt, wird das Flip-Flop 100 auf seinen Ausgang Q geschaltet, d.h. der Ausgang Q schaltet ab und die Zylinder 35 bleiben in der jeweiligen Stellung stehen.

Im Rahmen der Erfindung sind zahlreiche Modifikationen denkbar; beispielsweise ist die Verwendung der Ständer 12 mit ihrem Rastensystem, wie erläutert, auch ohne eine Zentriervorrichtung vorteilhaft. Es versteht sich, dass der Sensor 26 gegebenenfalls durch andere Sensoren ersetzt werden kann, wie etwa eine Fernsehkamera, an die eine Kantenerkennungsschaltung angeschlossen ist, wie sie für die verschiedensten Zwecke, insbesondere in Form von Kontrasterkennungsschaltungen, bekannt geworden ist. In diesem letzteren Fall könnte gegebenenfalls auch die Feinzentrierung mit Hilfe der Hebeeinrichtung durchgeführt werden, wenn aus der Ermittlung der Kanten (die auch auf andere Weise als mit einer Fernsehkamera erfolgen kann) die Mittelebene M errechnet wird.

Ganz gleichgültig, wo die Feinzentrierung erfolgt, ist aber zu bemerken, dass die besondere Ausbildung der Hebeeinrichtung 3, 73,74,76,77, insbesondere mit ihrer Abstützung am Umfange der Hebebühne 3, für eine viel gleichmässigere Abwicklung sorgt und ausserdem Platz spart, als dies bekannte Hebeeinrichtungen mit einem zentralen Hubkolben konnten, denn dort bestand stets die Gefahr eines Verkantens bzw. einer leichten Schieflage. Im Fall mehrerer Spindeln wäre eine aufwendige Synchronisiereinrichtung erforderlich, die bei der erfindungsgemäss bevorzugten Ausbildung mit zwangssynchronisierten Ketten entfallen kann.

Aus den vorstehenden Erläuterungen ergibt sich, dass gerade am Ausgange der Abwickelstation 1 eine ganze Reihe von Vorrichtungen 6, 9, 14 vorgesehen sind, wo sie, gegebenenfalls aber auch Einrichtungen von Bandkassetten, zugänglich sein sollen. Um daher die Zugänglichkeit zu verbessern und einen modularen Aufbau aus einzelnen jeweils lösbar miteinander verbindbaren Einheiten zu ermöglichen, ist es bevorzugt, wenn das Abzugrollenpaar 9 (Fig.1,2) und/oder eine Bandzentriereinheit 6, 16, 28a (Fig.5) an Ständern 12 aus der aus Fig.6 ersichtlichen Betriebslage lösbar befestigt ist. Dies erfolgt im vorliegenden Falle dadurch, dass der Träger 23 an einem Scharnier 17 ausschwenkbar ist, so dass dadurch einerseits der Zugang zum Bande und den ihm zugeordneten Einrichtungen und andererseits auch zu den am Träger 23 montierten Einheiten, zu denen vorteilhaft auch die Schere 14 gehört, erleichtert wird. Ausserdem kann eine herkömmliche Abwickelstation günstig in eine erfindungsgemässe umgewandelt werden, da sämtliche Vorrichtungen am Träger 23 vormontierbar sind, was auch die Lieferzeiten herabsetzt.

Vor allem ist dadurch auch der Zugang zu einer vorteilhaft vorgesehenen Bandklemmeinrichtung c an einem den (in Fig.6 nicht dargestellten) Coil samt drehbaren Träger umspannenden Rahmen (vgl. die Anmeldung WO-A-90/09945) f mit einer stationären Klemmbacke c1 und einer beweglichen Klemmbacke c2 gewährleistet. Ebenso ist eine dieser rahmenseitig befestigten Bandklemmeinrichtung zugeordnete Klemmbetätigungseinrichtung a zugänglich, die in den Fig. 6A, 6B in zwei Stellungen näher dargestellt ist.

Dabei unterscheidet sich die Bandklemmeinrichtung nach diesen Figuren von der in der WO-A-90/09945 beschriebenen vor allem durch eine Verlängerung p eines der Hebel des verwendeten Kniehebelsystems. Diese Verlängerung p dient als Betätigungsansatz. Da aber nun der Rahmen f in ein Schubfach dr in seiner Ebene eingeschoben wird, die Betätigung aber auf Seiten der Abwickelstation durch eine dort stationär angebrachte Klemmbetätigungseinrichtung a erfolgt, ist dafür Sorge zu tragen, dass diese beiden Einrichtungen miteinander richtig gekuppelt werden.

Dies kann an sich auf verschiedene Weise erfolgen, beispielsweise, indem der Betätigungsansatz p von trichterförmig konvergierenden Flächen oben und unten erfasst und in die jeweils gewünschte Lage durch Bewegen dieser Flächen gebracht wird. Eine wesentlich platzsparendere Ausführung aber ist darin gelegen, dass die Klemmbetätigungseinrichtung a zwei in einem Abstand zur Bildung einer Kupplungsöffnung o befindliche Klauen C11, C12 aufweist, deren Abstand voneinander gemäss Fig. 6A derart bemessen ist, dass er nicht nur der Breite des Betätigungsansatzes p entspricht, sondern darüber hinaus noch einem Toleranzmass von wenigstens 20%, vorzugsweise wenigstens 25%. Wenn dann die Klauen C11, C12 und/oder der Ansatz p eine entsprechende Breite in Einschubrichtung (vgl. den Doppelpfeil 52 in Fig.6) besitzen, so dass in Betriebsstellung des Rahmens f eine sichere Überdeckung gegeben ist (in Fig.6 ist dies durch entsprechende Breite des Ansatzes p gesichert), so ist eine einwandfreie Funktion unter allen Umständen gewährleistet.

Wie besonders aus Fig.6B hervorgeht, ist der Klauenteil um eine ortsfeste Achse x schwenkbar und wird durch die Kolbenstange r eines um eine Achse x1 schwenkbaren Kolben-Zylinder-Aggregates pc mit aus Fig.6B ersichtlichen Fluidanschlüssen hc aus der aus Fig.6A erkennbaren Klemmstellung (= die Einschubstellung des Rahmens f) in die in Fig.6B gezeigte Offenstellung gebracht, in der das Band 4 zwischen den Backen c1, c2 frei liegt. Aus Fig.6A ist zu ersehen, dass die Klauen C11, C12 beim neuerlichen Klemmen eine strichliert gezeigte Schliesslage einnehmen, die gegenüber der mit vollen Linien gezeigten Ruhelage für das Einkuppeln der beiden Teile p und C11, C12 bzw. o etwas versetzt ist, um den Betätigungsansatz p sicher in seine Klemmstellung gemäss Fig.6A zu bringen, anderseits in der Ruhelage einzunehmen, in welcher der Ansatz p etwa zentral in die Öffnung o eingeschoben werden kann.

In Fig.7 ist zu sehen, dass die Kette 73 vier verschiedene Teile 73/1 bis 73/4 aufweist, wobei die Teile 73/1 und 73/3 einerseits und die Teile 73/2 und 73/4 andererseits jeweils in analoger Weise geführt sind. Jeder Kettenteil 73/1 bis 73/4 ist mit einem Ende an einem ortsfesten Punkt P oberhalb der Hebebühne 3 am Ständer 12 (Fig.1) befestigt. Das jeweils andere Ende der Kettenteile 73/1 bis 73/4 ist am Boden, unterhalb der Hebebühne 3 jeweils an einem Punkte P' befestigt. Dazwischen durchlaufen die Kettenteile 73/1 und 73/3 (ausgehend vom oberen Punkt P) das Kettenrad 83 sowie ein gleichachsig mit dem Kettenrad 84 an dessen Welle befestigtes Umlenkrad 84'. Die Kettenteile 73/2 und 73/4 dagegen laufen, ausgehend vom oberen Punkte P, zunächst über das Kettenrad 84, um dann über ein gleichachsig mit dem Kettenrad 83 angeordnetes Umlenkrad 83' geführt zu werden. Es versteht sich, dass dabei der gute Eingriff der Kettenglieder in die Kettenradzähne gesichert sein muss, weil ja jeder Kettenteil, für sich genommen, keine stabile Lage der Hebebühne 3 sichert. Der Antrieb mit Hilfe des Motors 76 über die Antriebswelle 82 erfolgt dabei über die Kettenräder 83, von wo aus die Bewegung auch auf die Kettenräder 84 übertragen wird.

Aus diesem Grunde kann auch eine andere Form der Kettenführung Verwendung finden, wie sie in Fig. 8 gezeigt ist. Auch dort werden vier Kettenteile 123/1 bis 123/4 angewandt, von denen jeweils die Kettenteile mit gerader Endziffer und die mit ungerader Endziffer in analoger Weise geführt sind. Das eine Ende jedes der Kettenteile 123/1 bis 123/4 ist am Bodenpunkte P', das andere direkt an der Hebebühne 3 befestigt. Dazwischen laufen die Kettenteile 123/1 und 123/3, ausgehend vom Befestigungspunkt an der Hebebühne 3, zunächst nach oben und über das Umlenkrad 85 dann abwärts. Gleichachsig mit dem Kettenrad 83 ist ein erstes Umlenkrad 83' an der Hebebühne 3 befestigt, über das die Kettenteile 123/1 und 123/3 in fast horizontaler Richtung zu einem weiteren, gleichachsig mit dem Kettenrad 84 angeordneten Umlenkrad 84' laufen, und von dort abwärts zum Punkte P'.

Ähnlich verlaufen die Kettenteile 123/2 und 123/4, ausgehend von ihrem Befestigungspunkt an der Hebebühne 3 zunächst aufwärts zu einem ortsfest montierten Umlenkrad 86, von wo aus sie wieder abwärts zum Kettenrad 84 geführt werden. Nach einer Umschlingung desselben um 90° verläuft der jeweilige Kettenteil 123/2 bzw. 123/4 dann annähernd horizontal zum antreibenden Kettenrad 83, und von dort abwärts zum Punkte P'.

Diese letztere Variante besitzt die Vorteile eines Flaschenzuges und ist deshalb bevorzugt.

Das Problem der Zugänglichkeit ist oben an Hand der Fig. 6-6B und des Geräteträgers 23 besprochen worden. Das Problem wird aber noch dadurch verschärft, dass es aus Gründen der Vermeidung eines Unfallrisikos (speziell bei hohen Abrollgeschwindigkeiten der schweren Coils 2) erwünscht ist, die Abrollstation so weit als möglich vor dem Zutritt und Zugriff Unbefugter zu schützen.

Bisher wurde das Problem so gelöst, dass bei bekannten Palettenhaspeln rundum Schutzgitter aufgestellt wurden, was bei leichter Lösbarkeit zu wenig ausreichenden Schutz ergab, bei schwerer Lösbarkeit aber den Zugang zu der Abrollstation erschwerte.

Gemäss Fig.9 kann nun eine befriedigende Lösung dadurch gefunden werden, dass die gesamte Abrollstation 101 in ein von Wandungen w gebildetes geschlossenes Gehäuse ho gebracht wird, das beispielsweise durch einen schutzgitterartigen Deckel 61 verschliessbar ist. Bevorzugt ist dabei die Anordnung so getroffen, dass die Abzugsrollen 9 und/oder die Zentrierrollen 6, gegebenenfalls samt der Schere 14 an einer Seite des Gehäuses ho, zweckmässig in dem genannten Träger 23, angebracht sind, wogegen an der gegenüberliegenden Seite eine durch wenigstens eine Abdeckung, wie die beiden hier gezeigten Türen d, verschliessbare Beschickungsöffnung 30 vorgesehen ist, wodurch die Handhabbarkeit verbessert wird (im Vergleich zu der in den vorherigen Figuren gezeigten Beschickung im rechten Winkel zu den Abzugrollen 9). Ausserdem ermöglicht diese Ausbildung die Anordnung solcher Abwickelstationen 101 nebeneinander in einer Reihe, allenfalls von seitlich angebauten Magazinen unterbrochen, so dass die Beschickung aller Abwickelstationen 101 von einem gemeinsamen Beschickungsgang aus, vorzugsweise über gesteuerte Handhabungsgeräte, erfolgen kann, was die Steuerung dieser Geräte vereinfacht. Die Fig.9 zeigt hier die Anwendung der Abwickelstation 101 für bekannte Palettenhaspeln mit mehreren Coils 2 übereinander, doch versteht es sich auf Grund des modularen Aufbaues mit leicht lösbar befestigbaren Einheiten, dass ein Umbau auf Kassettenbetrieb mit dem erwähnten Rahmen f leicht möglich ist.

## Patentansprüche

1. Verfahren zum Beschicken einer Bearbeitungsmaschine (18) mit bandförmigem Material (4) von einem Coil (2,15), bei dem der Coil (2,15) mit annähernd senkrechter Abrollachse (5) annähernd horizontal auf einem Drehteller (7) liegend unter Drehung abgewickelt wird, wobei die Bandebene zunächst annähernd vertikal liegt, dann aber in einem Verdrehungsschritt um ungefähr 90° um die Bandlängsachse verdreht wird, und bei dem noch vor der Bearbeitungsmaschine (18) das bandförmige Material (4) mit seiner Bandlängsachse in eine durch die Dimensionen der Bearbeitungsmaschine (18) bestimmte horizontale Lage, die Mittelebene (M), ausgerichtet wird, dadurch gekennzeichnet, dass vor dem Verdrehschritt ein Zentrierschritt vorgenommen wird, bei dem die Lage der beiden Kanten des abgewickelten, bandförmigen Materials (4) zur Bestimmung der Breite des bandförmigen Materials (4) ermittelt wird, worauf das bandförmige Material (4) in bezug auf die Mittelebene (M) zentriert wird, wozu der Coil (2,15) höhenverstellt wird.

2. Verfahren nach Anspruch 1, dadurch gekennzeichnet, dass vor dem eine Feinzentrierung auf die Mittelebene (M) bewirkenden Zentrierschritt der Coil (2,15) durch Bestimmung der Oberkante des bandförmigen Materials (4) grob vorzentriert wird, wozu der Coil (2,15) höhenverstellt wird.

3. Verfahren nach Anspruch 1 oder 2, dadurch gekennzeichnet, dass das bandförmige Material (4) vor der Bearbeitungsmaschine (18) in einer Schlaufenführungen (25) aufweisenden, kombinierten Schlaufen- und Verdrehstrecke (24) verdreht wird und eine Schlaufe bildet, und dass zur Ausrichtung der zentrierten Bandebene des entsprechenden Abschnittes des bandförmigen Materials (4) auf die Mittelebene (M) wenigstens eine der Schlaufenführungen (25) höhenverstellt wird.

4. Vorrichtung zur Durchführung des Verfahrens nach einem der vorhergehenden Ansprüche, mit einer Abwickelstation (1), einer Bandzentriereinrichtung (6,16,28a,91,96), sowie einer Verdrehstrecke, an der eine Bandtransport- und -verdreheinrichtung (20) für ein bandförmiges Material (4) vorgesehen ist, dadurch gekennzeichnet, dass die Bandzentriereinrichtung (6,16,28a,91,96) eine die Lage wenigstens einer Kante des abgewickelten, bandförmigen Materials (4) und dessen Breite d.h. die Lage beider Kanten, bestimmende Anordnung (6,28a) und eine Steuereinrichtung (91,96) aufweist, wobei die Anordnung (6,28a) ein entsprechendes Signal an die Steuereinrichtung (91,96) liefert, durch das der Coil (2,15) auf seinem Drehteller (7) mittels einer Hebeeinrichtung (3, 73-77) höhenverstellbar ist, so dass das bandförmige Material (4) in bezug auf eine durch die Dimensionen einer Bearbeitungsmaschine (18) bestimmte horizontale Lage, die Mittelebene (M), zentriert wird.

5. Vorrichtung nach Anspruch 4, dadurch gekennzeichnet, dass die Anordnung (6,28a) wenigstens einen, gegebenenfalls senkrecht zur Bandlängsrichtung beweglichen, Sensor (28a) umfasst.

6. Vorrichtung nach Anspruch 4 oder 5, dadurch gekennzeichnet, dass die Bandzentriereinrichtung (6,16,28a,91,96) mindestens zwei auf die einander gegenüberliegenden Kanten des abgewickelten, bandförmigen Materials (4) zu verstellbare Zentrierrollen (6) aufweist, und dass zwecks Automatisierung des Zentriervorganges zumindest einer Kante des bandförmigen Materiales (4), insbesondere wenigstens der Oberkante, zumindest ein Kantenpositionsgeber (26,28a), z.B. ein mechanischer Fühler (26) und/oder ein lichtelektrischer Wandler (28a), zugeordnet ist, wobei vorzugsweise bei Vorhandensein zweier Kantenpositionsgeber jeder von ihnen mit der ihm zugeordneten Zentrierrolle (6) verbunden und mit ihr auf die Kante zu verstellbar ist.

7. Vorrichtung nach einem der Ansprüche 4 bis 6, dadurch gekennzeichnet, dass die Bandzentriereinrichtung (6,16,28a,91,96) mindestens zwei auf die einander gegenüberliegenden Kanten des abgewickelten, bandförmigen Materials (4) zu verstellbare Zentrierrollen (6) aufweist, und dass die beiden Zentrierrollen (6) mit einem synchronisierten Antrieb (16,97,97') zwecks Synchronisierung ihrer Bewegung verbunden sind, und dass hierzu zweckmässig ein Antriebsmotor (16) mit einer mit Gewinden unterschiedlicher Steigungsrichtung versehenen Schnecke (97,97') vorgesehen ist.

8. Vorrichtung nach einem der Ansprüche 4 bis 7, dadurch gekennzeichnet, dass nach der Verdrehstrecke eine Zentriereinrichtung zur Zentrierung des bandförmigen Materials (4) in der Horizontalebene auf eine durch die Dimensionen der Bearbeitungsmaschine bestimmte Achse angeordnet ist, wobei diese Zentriereinrichtung gegebenenfalls an einem als modulare Baueinheit ausgebildeten Seitenständer (54) angeordnet ist und vorzugsweise vertikal angeordnete Zentrierrollen aufweist.

9. Vorrichtung nach einem der Ansprüche 4 bis 8, dadurch gekennzeichnet, dass die Abwickelstation (1) eine Hebeeinrichtung (3,73,74,76,77) mit einer höhenverschiebbaren und in mehr als zwei unterschiedlichen Höhenlagen fixierbaren Hebebühne (3) für den Drehteller (7) aufweist, welche Hebebühne (3) an wenigstens drei im Bereiche ihres Umfanges gelegenen Punkten mit einem Hebezeug (73,74,76,77) verbunden ist, das zweckmässig ein längliches Zugmittel, insbesondere eine Kette (73), aufweist, das gegebenenfalls über einen selbsthemmenden Antrieb, wie einen Schneckenantrieb, antreibbar und/oder nach Art eines Flaschenzuges angeordnet und ausgebildet ist.

10. Vorrichtung nach Anspruch 9, dadurch gekennzeichnet, dass wenigstens eines der folgenden Merkmale vorgesehen ist:
a) die Hebebühne (3) trägt mindestens einen Antriebsmotor ( 76 bzw. 8) für den Hebeantrieb und/oder für den Drehantrieb des Drehtellers (7);
b) an der Hebebühne (3) sind im Peripheriebereich des Drehtellers (7) angreifende Führungsrollen (80) angebracht;
c) es ist eine, insbesondere reibungsarme, z.B. mit Gleitkunststoff belegte, Schiebeführung (81) zum Einschieben der Hebebühne (3) mit dem Hebezeug (73,74,76,77) verbunden.

11. Vorrichtung nach einem der Ansprüche 4 bis 10, dadurch gekennzeichnet, dass der Abwickelstation (1) mindestens zwei Ständer (12) mit in Abständen angeordneten Rasten (12a), insbesondere mit Rastlöchern zum Einstecken von Halteelementen (12b) für die Aufnahme von die Coils (2,15) tragenden Kassetten (87) bzw. Unterlagen zugeordnet sind, während die Hebeeinrichtung (3,73,74,76,77) bevorzugt an mit den Ständern (12) oder deren Verbindungswänden verbundenen Klötzen (13) verankerbar ist.

12. Vorrichtung nach Anspruch 11, dadurch gekennzeichnet, dass am Drehteller (7) ein Antriebsadapter vorgesehen ist zur Übertragung der Drehzahl des Drehtellers (7) auf die Unterlage des Coils, wobei der Antriebsadapter Rollenpakete (88) und einen Träger (72) aufweist.

13. Vorrichtung nach einem der Ansprüche 4 bis 12, dadurch gekennzeichnet, dass der Bandzentriereinrichtung (6,16,28a) eine Schlaufenführungen (25) aufweisende, kombinierte Schlaufen- und Verdrehstrecke (24) unmittelbar nachgeordnet ist, wobei zur Zentrierung der Bandebene des entsprechenden Abschnittes des bandförmigen Materials (4) auf die Mittelebene (M) wenigstens eine der Schlaufenführungen (25) höhenverstellbar ist, und dass zweckmässig die Anordnung (6,28a) der Bandzentriereinrichtung (6,16,28a,91,96) ein Signal an eine Höheneinstellsteuerung (38) liefert, zwecks Erzielung einer der Höhenverstellung des Drehtellers (7) analogen Höheneinstellung der Schlaufenführung (25).

14. Vorrichtung nach einem der Ansprüche 4 bis 13, dadurch gekennzeichnet, dass eine den Drehteller (7) und die Abzugrollen (9) aufweisende Abwickelstation (101) als geschlossenes Gehäuse ausgebildet ist, und dass eine durch wenigstens ein Gehäuseschliesselement abdeckbare Beschickungsöffnung am Gehäuse angeordnet ist.

15. Vorrichtung nach einem der Ansprüche 4 bis 14, mit einem von einem Rahmen (f) umgebenen Drehteller (7), an welchem Rahmen (f) eine in einer den Drehteller (7) antreibenden Abwickelstation (1) unterbringbare Bandklemmeinrichtung (c) vorgesehen ist, dadurch gekennzeichnet, dass an der Abwickelstation (1) eine Klemmbetätigungseinrichtung (a) mit einer einen Betätigungsteil (p) der rahmenseitigen Bandklemmeinrichtung (c) beim Unterbringen des Rahmens (f) in der Abwickelstation (1) aufnehmenden Kupplungsöffnung (o) vorgesehen ist.

16. Vorrichtung nach Anspruch 15, dadurch gekennzeichnet, dass die Klemmbetätigungseinrichtung (a) zwei einander gegenüberliegende und zwischen einander die Kupplungsöffnung (o) bildende Betätigungsklauen (C11,C12) aufweist, und dass vorzugsweise wenigstens eines der folgenden Merkmale vorgesehen ist:
a) die von den Betätigungsklauen (C11,C12) begrenzte Kupplungsöffnung (o) für den Eintritt des Betätigungsteiles (p) entspricht der Grösse desselben zuzüglich eines Toleranzmasses von wenigstens 25%;
b) die Betätigungsklauen (C11,C12) liegen in einer zur Einbringungsrichtung des, vorzugsweise einschiebbaren, Rahmens (f) in die Abwickelstation (1) senkrechten Ebene.

17. Vorrichtung nach einem der Ansprüche 4 bis 16, dadurch gekennzeichnet, dass die Bandzentriereinrichtung (6,16,28a) - gegebenenfalls mit einem Abzugrollenpaar (9) - in unmittelbarer Nähe des Drehtellers (7) - unabhängig von diesem - an einem modularen Geräteträger (23) angeordnet ist, eine aus ihrer Betriebslage lösbare und in ihre Betriebslage befestigbare Baueinheit bildend.

18. Vorrichtung nach Anspruch 17, dadurch gekennzeichnet, dass dem Geräteträger (23) ausserdem eine, gegebenenfalls ebenfalls als eigene, modulare Baueinheit ausgebildete, Schere (14) zugeordnet bzw. an ihm lösbar befestigbar ist.

## Claims

1. Process for loading a processing machine (18) with material (4) in strip form from a coil (2, 15), in which the coil (2, 15) is unwound with rotation with an approximately vertical unwinding axis (5) in an approximately horizontal position on a turntable (7), the plane of the strip initially being approximately vertical but then being turned in a turning step through about 90° about the longitudinal axis of the strip, and in which, upstream of the processing machine (18), the material (4) in strip form is oriented with its longitudinal axis in a horizontal position, the central plane (M), which is determined by the dimensions of the processing machine (18), characterized in that, before the turning step, a centring step is carried out in which the position of the two edges of the unwound material (4) in strip form is determined in order to determine the width of the material (4) in strip form, after which the material (4) in strip form is centred with respect to the central plane (M), for which purpose the coil (2, 15) is adjusted in height.

2. Process according to Claim 1, characterized in that, before the centring step in which fine centring with respect to the central plane (M) is effected, the coil (2, 15) is coarsely precentred by determining the upper edge of the material (4) in strip form, for which purpose the coil (2, 15) is adjusted in height.

3. Process according to Claim 1 or 2, characterized in that, upstream of the processing machine (18), the material (4) in strip form is turned in a combined loop and turning section (24) having loop guides (25) and forms a loop, and that at least one of the loop guides (25) is adjusted in height in order to orient the centred plane of the corresponding section of the material (4) in strip form with respect to the central plane (M).

4. Apparatus for carrying out the process according to any of the preceding Claims, having an unwinding station (1), a strip centring means (6, 16, 28a, 91, 96) and a turning section in which a strip transport and turning means (20) for a material (4) in strip form is provided, characterized in that the strip centring means (6, 16, 28a, 91, 96) has an arrangement (6, 28a) which determines the position of at least one edge of the unwound material (4) in strip form and the width thereof, i.e. the position of both edges, and a control means (91, 96), the arrangement (6, 28a) delivering to the control means (91, 96) an appropriate signal by means of which the coil (2, 15) is adjustable in height on its turntable (7) by a lifting means (3, 73-77) so that the material (4) in strip form is centred with respect to a horizontal position, the central plane (M), determined by the dimensions of a processing machine (18).

5. Apparatus according to Claim 4, characterized in that the arrangement (6, 28a) comprises at least one sensor (28a) which is optionally movable perpendicular to the longitudinal direction of the strip.

6. Apparatus according to Claim 4 or 5, characterized in that the tape centring means (6, 16, 28a, 91, 96) has at least two centring rolls (6) which can be adjusted towards the mutually oppositely disposed edges of the unwound material (4) in strip form, and that, for automation of the centring process, at least one edge position indicator (26, 28a), for example a mechanical sensor (26) and/or a photoelectric transducer (28a), is associated with at least one edge of the material (4) in strip form, in particular at least the upper edge, and, when two edge position indicators are present, each of them is preferably connected to the centring roll (6) associated with it and is adjustable with said roll towards the edge.

7. Apparatus according to any of Claims 4 to 6, characterized in that the strip centring means (6, 16, 28a, 91, 96) has at least two centring rolls (6) which can be adjusted towards the mutually oppositely disposed edges of the unwound material (4) in strip form, and that the two centring rolls (6) are connected to a synchronized drive (16, 97, 97') for synchronization of their movement, and that a drive motor (16) having a worm (97, 97') provided with threads of different pitch directions is expediently provided for this purpose.

8. Apparatus according to any of Claims 4 to 7, characterized in that a centring means for centring the material (4) in strip form in the horizontal plane with respect to an axis determined by the dimensions of the processing machine is arranged downstream of the turning section, this centring means optionally being arranged on a side support (54) formed as a modular unit and preferably having vertically arranged centring rolls.

9. Apparatus according to any of Claims 4 to 8, characterized in that the unwinding station (1) has a lifting means (3, 73, 74, 76, 77) with a lifting platform (3) for the turntable (7), which lifting platform is displaceable in respect of height and can be fixed in more than two different positions in respect of height and which is connected, at three or more points located in the region of its circumference, to a lifting means (73, 74, 76, 77) which expediently has an elongated traction means, in particular a chain (73), which can be driven by means of a self-locking drive, such as a worm drive, and/or which is designed and arranged in the manner of a block and tackle.

10. Apparatus according to Claim 9, characterized in that at least one of the following features is provided:
a) the lifting platform (3) carries at least one drive motor (76 or 8) for the lift drive and/or for the rotary drive of the turntable;
b) guide rolls (80) engaging in the peripheral region of the turntable (7) are mounted on the lifting platform (3);
c) a sliding guide (81) which in particular is a low-friction guide, for example covered with low-friction plastic, for insertion of the lifting platform (3), is connected to the lifting means (73, 74, 76, 77).

11. Apparatus according to any of Claims 4 to 10, characterized in that at least two supports (12) with detents (12a) arranged at intervals, in particular with detent holes for insertion of holding elements (12b) for receiving cassettes (87) or supports carrying the coils (2, 15), are associated with the unwinding station (1), while the lifting means (3, 73, 74, 76, 77) can preferably be anchored to blocks (13) connected to the supports (12) or their connecting walls.

12. Apparatus according to Claim 11, characterized in that a drive adapter is provided on the turntable (7), for transmitting the speed of the turntable (7) to the coil support, the drive adapter having groups (88) of rolls and a carrier (72).

13. Apparatus according to any of Claims 4 to 12, characterized in that a combined loop and turning section (24) having loop guides (25) is arranged directly downstream of the tape centring means (6, 16, 28a), at least one of the loop guides (25) being adjustable in height for centring the plane of the corresponding section of the material (4) in strip form with respect to the central plane (M), and that the arrangement (6, 28a) of the tape centring means (6, 16, 28a, 91, 96) expediently delivers a signal to the height adjustment control (38) for achieving a height setting of the loop guide (25) analogous to the height adjustment of the turntable (7).

14. Apparatus according to any of Claims 4 to 13, characterized in that an unwinding station (101) having the turntable (7) and the take-off rolls (9) is in the form of a closed housing, and that a loading orifice which can be covered by at least one housing closure element is arranged on the housing.

15. Apparatus according to any of Claims 4 to 14, having a turntable (7) surrounded by a frame (f), on which frame (f) a tape clamping means (c) which can be housed in an unwinding station (1) driving the turntable (7) is provided, characterized in that a clamping actuator (a) having a coupling orifice (o) for receiving an actuating part (p) of the strip clamping means (c) on the frame when the frame (f) is housed in the unwinding station (1) is provided on the unwinding station (1).

16. Apparatus according to Claim 15, characterized in that the clamping actuator (a) has two mutually oppositely disposed actuating claws (C11, C12) which form the coupling orifice (o) between them, and that preferably at least one of the following features is provided:
a) the coupling orifice (o) which is defined by the actuating claws (C11, C12), for entry of the actuating part (p), corresponds to the size thereof plus a tolerance of at least 25%;
b) the actuating claws (C11, C12) are located in a plane which is perpendicular to the direction of introduction of the, preferably insertable, frame (f) into the unwinding station (1).

17. Apparatus according to any of Claims 4 to 16, characterized in that the tape centring means (6, 16, 28a) - optionally having a pair (9) of take-off rolls - in the direct vicinity of the turntable (7) - independently thereof - is arranged on a modular device support (23), forming a unit which can be released from its operating position and fixed in its operating position.

18. Apparatus according to Claim 17, characterized in that shears (14) which optionally likewise form a separate, modular unit are additionally associated with the device support (23) or are detachably fastened thereto.

## Revendications

1. Procédé pour alimenter une machine d'usinage (18) avec un matériau en forme de bande (4) provenant d'une bobine (2, 15), dans lequel la bobine (2, 15) reposant sur un plateau tournant (7) est déroulée, avec un axe de rotation (5) au moins à peu près vertical, au moins à peu près horizontalement en la faisant tourner, le plan de la bande étant tout d'abord situé approximativement verticalement, mais étant ensuite tourné d'environ 90° autour de l'axe longitudinal de la bande par une étape de torsion, et procédé dans lequel encore, avant d'atteindre la machine d'usinage (18), le matériau en forme de bande (4) est placé avec son axe longitudinal dans une position horizontale définie par les dimensions de la machine d'usinage (18) et aligné sur le plan médian (M), caractérisé en ce qu'avant l'étape de torsion est effectuée une étape de centrage au cours de laquelle on détermine la position des deux arêtes du matériau en forme de bande (4) qui a été déroulé pour déterminer la largeur du matériau en forme de bande (4), après quoi le matériau en forme de bande (4) est centré par rapport à l'axe médian (M) en réglant pour ce faire la bobine (2, 15) en hauteur.

2. Procédé selon la revendication 1, caractérisé en ce qu'avant l'étape de centrage provoquant le centrage fin sur le plan médian (M), la bobine (2, 15) est préalablement centrée approximativement en déterminant la position de l'arête supérieure du matériau en forme de bande (4) et en réglant pour ce faire la bobine (2, 15) en hauteur.

3. Procédé selon la revendication 1 ou 2, caractérisé en ce que le matériau en forme de bande (4), avant d'atteindre la machine d'usinage (18), est tourné sur un tronçon de torsion et de formation de boucle combiné (24) présentant des moyens de guidage en boucle (25) et forme une boucle, et en ce que pour aligner le plan centré de la portion du matériau en forme de bande (4) sur le plan médian (M), au moins l'un des moyens de guidage en boucle (25) est réglé en hauteur.

4. Dispositif pour mettre en oeuvre le procédé selon l'une des revendications précédentes, comprenant un poste de déroulage (1), un dispositif de centrage de bande (6, 16, 28a, 91, 96), ainsi qu'un tronçon de torsion sur lequel est prévu un dispositif de transport et de torsion (20) pour un matériau en forme de bande (4), caractérisé en ce que le dispositif de centrage de bande (6, 16, 28a, 91, 96) présente une disposition (6, 28a) déterminant la position d'au moins une arête du matériau en forme de bande (4) déroulé et sa largeur, c'est-à-dire la position des deux arêtes, ainsi qu'un dispositif de commande (91, 96), sachant que la disposition (6, 28a) fournit un signal correspondant au dispositif de commande (91, 96), par l'intermédiaire duquel la bobine (2, 15) reposant sur son plateau tournant (7) est réglable en hauteur au moyen d'un dispositif de levage (3, 73-77), de manière à ce que le matériau en forme de bande (4) soit centré par rapport à une position horizontale déterminée par les dimensions d'une machine d'usinage (18), le plan médian (M).

5. Dispositif selon la revendication 4, caractérisé en ce que la disposition (6, 28a) comporte au moins un capteur (28a) pouvant, le cas échéant, être déplacé perpendiculairement à la direction longitudinale de la bande.

6. Dispositif selon la revendication 4 ou 5, caractérisé en ce que le dispositif de centrage de bande (6, 16, 28a, 91, 96) présente au moins deux rouleaux de centrage (6) réglables par rapport aux arêtes opposées du matériau en forme de bande déroulé (4), et en ce qu'en vue de l'automatisation du processus de centrage, au moins un capteur de position d'arête (26, 28a), par ex. un capteur mécanique (26) et/ou un convertisseur photoélectrique (28a), est associé à au moins une arête du matériau en forme de bande (4), notamment au moins à l'arête supérieure, sachant qu'en présence de deux capteurs de positions d'arêtes, chacun d'eux est de préférence relié au rouleau de centrage (6) qui lui est associé et est réglable avec celui-ci par rapport à l'arête.

7. Dispositif selon l'une des revendications 4 à 6, caractérisé en ce que le dispositif de centrage de bande (6, 16, 28a, 91, 96) présente au moins deux rouleaux de centrage (6) réglables par rapport aux arêtes opposées du matériau en forme de bande déroulé (4), et en ce que les deux rouleaux de centrage (6) sont reliés à un entraînement synchronisé (16, 97, 97') en vue d'opérer la synchronisation de leurs mouvements, et en ce qu'à cet effet est opportunément prévu un moteur d'entraînement (16) avec une vis sans fin (97, 97') dont les filets présentent un sens de l'hélice différent.

8. Dispositif selon l'une des revendications 4 à 7, caractérisé en ce qu'à la suite du tronçon de torsion est disposé un dispositif de centrage destiné à centrer le matériau en forme de bande (4) dans le plan horizontal sur un axe déterminé par les dimensions de la machine d'usinage, sachant que ce dispositif de centrage est éventuellement placé sur un support latéral (54) réalisé sous la forme d'une unité modulaire et présente de préférence des rouleaux de centrage disposés verticalement.

9. Dispositif selon l'une des revendications 4 à 8, caractérisé en ce que le poste de déroulage (1) présente un dispositif de levage (3, 73, 74, 76, 77) avec un chariot (3) déplaçable en hauteur et blocable en plus de deux positions en hauteur différentes pour le plateau tournant (7), chariot (3) relié en au moins trois points situés dans la zone de sa périphérie à un appareil de levage (73, 74, 76, 77) qui présente opportunément un moyen de traction allongé, notamment une chaîne (73), qui est susceptible d'être entraîné, le cas échéant par l'intermédiaire d'un entraînement à autoblocage tel qu'un entraînement à vis sans fin, et/ou qui est disposé et réalisé à la manière d'une poulie mouflée.

10. Dispositif selon la revendication 9, caractérisé en ce qu'est prévue au moins l'une des caractéristiques suivantes :
a) le chariot (3) porte au moins un moteur d'entraînement (respectivement 76 et 8) pour l'entraînement de levage et/ou pour l'entraînement en rotation du plateau tournant (7) ;
b) sur le chariot (3) sont montés des galets de guidage (80) venant en appui dans la zone périphérique du plateau tournant (7) ;
c) un guidage coulissant (81), en particulier à faible frottement, par ex. recouvert d'une substance synthétique glissante, qui est destiné à l'insertion du chariot (3) est relié à l'appareil de levage (73, 74, 76, 77).

11. Dispositif selon l'une des revendications 4 à 10, caractérisé en ce qu'au moins deux supports (12) munis d'encoches (12a) disposées de manière espacée, notamment avec des trous d'encliquetage destinés à enficher des éléments de maintien (12b) pour supporter des cassettes (87) ou des supports portant les bobines (2, 15), sont associés au poste de déroulage (1), tandis que le dispositif de levage (3, 73, 74, 76, 77) est de préférence susceptible d'être ancré à des blocs (13) reliés aux supports (12) ou reliés à leurs parois de liaison.

12. Dispositif selon la revendication 11, caractérisé en ce que sur le plateau tournant (7) est prévu un adaptateur d'entraînement pour transmettre la vitesse de rotation du plateau tournant (7) à la base de la bobine, sachant que l'adaptateur d'entraînement présente des groupes de galets (88) et un support (72).

13. Dispositif selon l'une des revendications 4 à 12, caractérisé en ce qu'un tronçon de torsion et de formation de boucle combiné (24) présentant des moyens de guidage en boucle (25) est mis en circuit directement en aval du dispositif de centrage de bande (6, 16, 28a), sachant que, pour centrer le plan de la portion correspondante de matériau en forme de bande (4) sur le plan médian (M), au moins l'un des moyens de guidage en boucle (25) est réglable en hauteur, et en ce que la disposition (6, 28a) du dispositif de centrage de bande (6, 16, 28a, 91, 96) fournit opportunément un signal à une commande de réglage en hauteur (38) en vue d'obtenir un réglage en hauteur du moyen de guidage en boucle (25) qui soit analogue au réglage en hauteur du plateau tournant (7).

14. Dispositif selon l'une des revendications 4 à 13, caractérisé en ce qu'un poste de déroulage (101) présentant le plateau tournant (7) et les rouleaux de dévidage (9) est réalisé sous forme de carter fermé, et en ce qu'une ouverture de chargement pouvant être recouverte par au moins un élément de fermeture de carter est disposée sur le carter.

15. Dispositif selon l'une des revendications 4 à 14, comportant un plateau tournant (7) entouré par un cadre (f) sur lequel est prévu un dispositif de serrage de bande (c) pouvant être logé dans un poste de déroulage (1) entraînant le plateau tournant (7), caractérisé en ce que sur le poste de déroulage (1) est prévu un dispositif d'actionnement de serrage (a) comportant une ouverture d'accouplement (o) recevant une partie d'actionnement (p) du dispositif de serrage de bande (c) situé côté cadre lorsque le cadre (f) est logé dans le poste de déroulage (1).

16. Dispositif selon la revendication 15, caractérisé en ce que le dispositif d'actionnement de serrage (a) présente deux griffes d'actionnement (C11, C12) opposées formant l'ouverture d'accouplement (o), et en ce que de préférence au moins l'une des caractéristiques suivantes est prévue :
a) l'ouverture d'accouplement (o) délimitée par les griffes d'actionnement (C11, C12) et destinée à l'entrée de la partie d'actionnement (p) correspond à la taille de cette dernière plus une tolérance dimensionnelle d'au moins 25 %;
b) les griffes d'actionnement (C11, C12) sont situées dans un plan perpendiculaire à la direction d'insertion du cadre (f), de préférence introductible, dans le poste de déroulage (1).

17. Dispositif selon l'une des revendications 4 à 16, caractérisé en ce que le dispositif de centrage de bande (6, 16, 28a) - le cas échéant muni d'une paire de rouleaux de dévidage (9) - est disposé immédiatement à proximité du plateau tournant (7) et indépendamment de celui-ci sur un support d'appareil modulaire (23) en formant une unité modulaire pouvant être détachée de sa position de fonctionnement et fixée dans sa position de fonctionnement.

18. Dispositif selon la revendication 17, caractérisé en ce que des ciseaux (14) réalisés en tant qu'unité modulaire, le cas échéant également séparée, sont en outre associés au support d'appareil (23) ou y sont fixés de façon amovible.
